# EUROPÄISCHE PATENTSCHRIFT

(11) **EP 0 662 168 B1**
(45) Veröffentlichungstag und Bekanntmachung des Hinweises auf die Patenterteilung: **12.06.1996**
(21) Anmeldenummer: 94900111.9
(22) Anmeldetag: 08.11.1993
(51) Int. Cl.: D06F 31/00

(54) **WASCHMASCHINE**
WASHING MACHINE
MACHINE A LAVER

(30) Priorität: 13.11.1992 DE 4238358
(43) Veröffentlichungstag der Anmeldung: 12.07.1995
(73) Patentinhaber: BÖWE-PASSAT Reinigungs- und Wäschereitechnik GmbH, D-86159 Augsburg (DE)
(72) Erfinder: GEIGER, Friedrich, D-86447 Todtenweis (DE)
(74) Vertreter: Patentanwälte Bartels, Held und Partner
(86) Internationale Anmeldenummer: EP9303116
(87) Internationale Veröffentlichungsnummer: WO9411561

(56) Entgegenhaltungen:
- AT-B- 335 956
- DE-A- 3 027 382
- US-A- 4 522 046

## Beschreibung

Die Erfindung betrifft eine Waschmaschine mit mindestens einer um eine Drehachse drehbar angeordneten Trommel und mit Lagervorrichtungen, die gemeinsam für die Aufnahme der durch die Bewegung der Trommel axial und radial auftretenden Kräfte dienen.

Dahingehende Waschmaschinen (US 45 22 046, AT 335 956 und DE-OS 30 27 382) sind beispielsweise als Postenwaschmaschinen auf dem Markt seit langem erhältlich und werden im sog. Einzel-, Doppel- oder Tandempostenmodus betrieben. Diese bekannten Waschmaschinen, die insbesondere in Großwäschereien und im Krankenhaus zur Bewältigung großer Wäschemengen benutzt werden, weisen mehrere, in Reihe hintereinander angeordnete, drehbare Trommeln auf, die in einzelne Sektionen aufgeteilt dem Einweichen, dem Vorwaschen, dem Hauptwaschen und dem Spülen der Wäsche dienen. Für den Durchlauf der Wäscheposten durch die angesprochenen einzelnen Sektionen ist eine Drehung der Trommel um 360° notwendig, wobei der Wäscheposten über Rutschen in die jeweils nächste Trommel verbracht wird; ansonsten sind die Trommeln entweder im Stillstand oder werden hin- und hergeschwenkt. Um die Verweildauer eines Wäschepostens innerhalb einer Sektion zu verlängern, können mehrere Trommeln eine Sektion bilden.

Alle Trommeln sind miteinander fest verbunden und um eine gemeinsame Drehachse schwenk- oder drehbar. An den Enden der Waschmaschinen sowie zwischen den einzelnen Sektionen, die aus den Trommeln gebildet sind, sind Lagervorrichtungen vorhanden, die gemeinsam die axial und radial wirkenden Kräfte aufnehmen. Darüber hinaus weisen die einzelnen Trommeln stirnseitig und zur Beladeseite hin zugewandt elastische Wände in Form sogenannter Membranwände auf, die dazu dienen, die Belastungen aufzunehmen, die dadurch entstehen, daß die einzelnen Trommelachsen durch Ungenauigkeiten beim Zusammenbau der Maschine nicht mit der tatsächlichen Drehachse zusammenfallen. Trotz dieser zusätzlichen Ausgleichsmaßnahmen kommt es beim Bewegen der Trommeln dennoch zu Taumelvorgängen derselben, die auch begünstigt sind durch die beim Bewegen der Wäscheposten innerhalb der Trommeln entstehende Unwucht, so daß durch die hierdurch entstehenden Kräfte die üblichen Lagervorrichtungen rasch versagen. Hieran ändert sich auch nichts, selbst wenn an sich wartungsarme Rollenlager aus hochverschleißfestem Spezialkunststoff verwendet werden und die Laufflächen der Trommellagerringe aus extra stark dimensioniertem Edelstahl bestehen. Aufgrund des Versagens der Lagervorrichtungen bei den bekannten Waschmaschinen kommt es zu Stillstandszeiten der gesamten Waschanlage und zu kosten- und zeitintensiven Wartungsarbeiten, so daß sich bisher diese Großwaschmaschinen nicht in dem Maße erfolgreich auf dem Markt durchsetzen konnten, wie dies an sich möglich wäre.

Durch die AT-PS 335 956 ist ein um eine Schwenkachse drehbarer Lenkschemel bekannt, der endseitig zwei mit Ritzeln versehene Umlaufrollen aufweist, die von der Anlenkstelle des Lenkschemels aus mittels eines Antriebes die Waschtrommel drehen. Diese Lenkschemeleinheit für den Antrieb der Trommel übernimmt keine Lager- oder Stützfunktion, sondern soll vielmehr nur einzelne Trommelsegmente der Gesamttrommelanlage voneinander unabhängig antreiben.

Ausgehend von diesem Stand der Technik liegt der Erfindung die Aufgabe zugrunde, eine Waschmaschine zu schaffen, bei der die oben beschriebenen Nachteile nicht auftreten. Eine dahingehende Aufgabe löst eine Waschmaschine mit den Merkmalen des Anspruches 1.

Dadurch, daß gemäß dem kennzeichnenden Teil des Anspruches 1 bei einer Waschmaschine zumindest ein Teil der Lagervorrichtungen einen um eine Schwenkachse drehbaren Lenkschemel mit mindestens einer Umlaufrolle aufweist, der für eine Kippbewegung quer zu seiner Schwenkachse mit einer Kippeinrichtung versehen ist, oder daß der Lenkschemel eine weitere Umlaufrolle aufweist, deren Drehachse quer zu der Drehachse der jeweils anderen Umlaufrolle des Lenkschemels verläuft, werden die beim Bewegen der jeweiligen Trommel auftretenden zusätzlichen Kräfte, die durch einen Taumelvorgang der Trommel bedingt sind, sicher und problemlos aufgenommen. Die gegebenenfalls hier sonst noch zum Einsatz kommenden üblichen Lagervorrichtungen, insbesondere zum Aufnehmen der radial wirkenden Kräfte, müssen dann die durch den angesprochenen Taumelvorgang bedingten zusätzlichen Kräfte nicht aufnehmen, so daß diese hiervon entlastet eine wesentlich längere Standzeit aufweisen als bei den bekannten Vorrichtungen zum Lagern der Waschtrommel.

Mit der erfindungsgemäßen Lösung, die auch bei Ein-Trommel-Waschmaschinen Anwendung finden könnte, kann auf die angesprochene Membran- oder elastisch nachgiebige Wand bei einer Trommel verzichtet werden, denn selbst das bei starren Trommelwänden verstärkt auftretende Taumeln wird durch die erfindungsgemäße Lagervorrichtung sicher aufgenommen. Auch bei großen Beladezuständen der Waschmaschine kommt es aufgrund der Lagervorrichtungen nicht mehr zu einem Versagen. Die erfindungsgemäße Waschmaschine ist mithin sicher im Betrieb und zeit- und kostenintensive Wartungsarbeiten entfallen entweder vollständig oder sind nur in größeren Zeitabständen notwendig.

Bei einer bevorzugten Ausführungsform weist die Kippeinrichtung einen Drehzapfen auf, der den Lenkschemel mittig durchgreift und dessen freies Ende zumindest teilweise einen geringeren Durchmesser als der einer zugeordneten Hülse des Lenkschemels aufweist. Aufgrund dieser Ausgestaltung kommt es nur dann zu einem Kippen des Lenkschemels, wenn dieser durch den Taumelvorgang bedingt von seiten der Trommel aus entsprechend mit einer Kraft beaufschlagt wird. Die weiteren Lagerstellen in Form von Umlaufrollen des jeweiligen Lenkschemels sind durch diese Anordnung entlastet, was ihre Standzeit verlängert. Vorzugsweise weist hierbei der Drehzapfen geneigte, insbesondere ballig ausgebildete Anlageflächen auf, längs deren die Kippbewegung des Lenkschemels quer zu seiner Schwenkachse erfolgt.

Es hat sich also besonders platzsparend herausgestellt, wenn man bei einer bevorzugten weiteren oder anderen Ausführungsform der erfindungsgemäßen Waschmaschine die mittig am Lenkschemel angeordnete Umlaufrolle in Anlage mit einer stirnseitig an der Trommel angeordneten Abrollfläche bringt.

Eine optimale Last- und Kraftaufnahme ergibt sich, wenn zwischen jeder Trommel mindestens eine Lagervorrichtung vorhanden ist.

Bei einer weiteren besonders bevorzugten Ausführungsform der erfindungsgemäßen Waschmaschine ist jede Lagervorrichtung mit einem Zentralrahmen verbunden, der die jeweilige Trommel zumindest teilweise umfaßt und der beidseitig zwei durchgehende Längsholme aufweist, an denen die zwischen den einzelnen Trommeln eingreifenden Lagervorrichtungen als Teil mindestens einer Schwinge angelenkt sind. Hierdurch ist eine genaue Zentrierung jeder einzelnen Lagervorrichtung in Bezug auf den Zentralrahmen gewährleistet und jede Lagervorrichtung, die Teil einer Schwinge ist, richtet sich selbständig gegenüber der jeweiligen Trommel aus.

Vorzugsweise sind hierbei auch die auf der Be- und Entladeseite angeordneten Lagervorrichtungen mit den beiden Längsholmen des Zentralrahmens sowie alle Lagervorrichtungen über elastische Verbindungsmittel mit dem Zentralrahmen verbunden. Letzteres erlaubt eine mechanische Entkopplung der metallischen Bauteile von Lagervorrichtungen mit Zentralrahmen, was gute Dämpfungseigenschaften mit sich bringt, die zum einen den Geräuschpegel beim Betrieb der Waschmaschine senken und im übrigen den Verschleiß der zueinander bewegbaren Teile gering halten.

Bei einer weiteren besonders bevorzugten Ausführungsform der erfindungsgemäßen Waschmaschine rollt auf ihrer Be- und Entladeseite die jeweils endseitig am Lenkschemel angeordnete Umlaufrolle längs eines Zahnkranzes ab, der für das Drehen der jeweiligen Trommel mit einem Antrieb zusammenwirkt. Auf diese Art und Weise läßt sich in einer im wesentlichen vertikal verlaufenden Ebene das Antriebsmoment über die Lenkschemel abstützen, so daß die Lagervorrichtungen belastende Biegemomente, wie dies der Fall ist, wenn die Antriebskrafteinleitung außerhalb dieser Ebene erfolgt, vermieden sind.

Vorzugsweise weist hierbei der Antrieb zwei Antriebsachsen auf, die parallel sowie jeweils seitlich zu der Drehachse der jeweiligen Trommel angeordnet sind und in einer horizontalen Ebene mit derselben verlaufen.

Eine gute Krafteinleitung seitens des Antriebes ergibt sich auch dadurch, daß jeder Antrieb nur einen Antriebsriemen aufweist, der zwischen den Antriebsachsen in Eingriff mit dem Zahnkranz der zugeordneten Trommel ist.

Mittels mindestens einer Spannvorrichtung, die eine Dämpfung aufweist, sowie eines Kraftspeichers, der über ein Hebelgestänge schwenkbar angeordnete Anlageräder in Anlage mit dem Antriebsriemen hält, ist die Standzeit für den jeweiligen Antriebsriemen erhöht.

Im folgenden ist die erfindungsgemäße Waschmaschine anhand der Zeichnung näher erläutert.

Es zeigen:
- Fig.1: in vereinfachter, prinzipieller Darstellung eine Seitenansicht auf die erfindungsgemäße Waschmaschine;
- Fig.2: die Stirnansicht auf die Waschmaschine gemäß der Fig.1 von der Be- oder Entladeseite her gesehen;
- Fig.3a, 3b: einen Längsschnitt bzw. eine Draufsicht auf einen Lenkschemel, wie er in der Fig.2 gesehen rechts oben dargestellt ist;
- Fig.4a, 4b: einen Längsschnitt bzw. eine Draufsicht auf einen Lenkschemel, wie er in Fig.2 gesehen rechts unten dargestellt ist;
- Fig.5: eine Stirnansicht auf eine Trommel, und zwar wie sie sich zwischen den einzelnen Trommeln der Waschmaschine ergibt;
- Fig.6: die Draufsicht auf einen Lenkschemel, wie er in der Fig.5 gesehen rechts unten dargestellt ist;
- Fig.7: die elastische Lagerung der Schwinge gemäß Fig.5 an dem Zentralrahmen der Waschmaschine;
- Fig.8: eine über ein Hebelgestänge schwenkbar angeordnete Spannvorrichtung.

Die Waschmaschine gemäß der Fig.1 weist drei hintereinander angeordnete Trommeln 10 auf. Diese können zur Bildung unterschiedlich langer Sektionen unterschiedlich breit ausgebildet sein und insbesondere können zwei oder mehrere in der Fig.1 gezeigte Trommeln 10 unmittelbar miteinander verbunden eine Trommel ergeben. Alle Trommeln 10 sind um eine Drehachse 12 gemeinsam und gleichzeitig sowie in gleicher Drehrichtung bewegbar. Die Trommeln 10 sind untereinander mittels zylindrischer Verbindungsstücke 14 miteinander verbunden sowie zur Umgebung hin geöffnet. Für einen Weitertransport des jeweiligen Wäschepostens in die nächste Trommel 10 sind Rutschen 16 vorhanden, die bei einer Vollumdrehung der Trommeln 10 den Weitertransport ermöglichen. Die Trommeln 10 sind von einem feststehenden Gehäuse 18 umgeben, das einen ungewollten Austritt von Waschmittel und/oder Wasser in die Umgebung verhindert. Zum Aufständern der Waschmaschine ist diese in einem Zentralrahmen 20 gelagert, der in Fig.1 nur in prinzipieller Darstellung wiedergegeben ist.

Die Trommeln 10 der Waschmaschine sind über die Verbindungsstücke 14 mittels Lagervorrichtungen 22 drehbar gelagert, wobei die Lagervorrichtungen 22 endseitig auf der Beladeseite 24 und der Entladeseite 26 sowie zwischen den einzelnen Trommeln 10 angeordnet sind. Die Trommeln 10 können ferner beladeseitig mit einer flexiblen und entladeseitig mit einer starren Stirnwand 28 bzw. 30 versehen sein. Bei einer dahingehenden Ausbildung wird auf der Beladeseite 24 die Lagervorrichtung 22 als Festlagerung und auf der Entladeseite 26 als Loslagerung ausgebildet. Jede Lagervorrichtung 22 weist mindestens einen schwenkbaren Lenkschemel 32 auf, der an mindestens einem seiner freien Enden eine Umlaufrolle 34 aufweist, die mit Teilen der jeweiligen Trommel 10 oder mit der Trommel 10 bei ihrer Bewegung unmittelbar zusammenwirkt. Wie insbesondere die Fig.2 zeigt, sind auf der Beladeseite 24 und der Entladeseite 26 der Waschmaschine jeweils vier Lenkschemel 32 diametral zu der Drehachse 12 angeordnet und zwischen den einzelnen Trommeln 10 jeweils zwei Lenkschemel 32. Am Anfang und Ende der Waschmaschine, also auf der Beladeseite 24 und der Entladeseite 26, sind die Lenkschemel 32 schwenkbar an sogenannten Brennteilen 36 gelagert, die in materialsparender Weise Platten ausbilden, die mit dem Zentralrahmen 20 verbunden sind.

Das in der Fig.2 in der oberen Bildhälfte dargestellte Paar an Lenkschemeln 32 unterscheidet sich von dem darunter dargestellten Lenkschemelpaar 32, das für jeden Lenkschemel 32 zwei Umlaufrollen 34 vorgesehen sind. Je nachdem, wie die Drehrichtung der Trommel 10 sein wird, wird sich dann die eine oder die andere Laufrolle 34 stärker an die bewegbaren Teile der Trommel 10 andrücken und damit verstärkt die auftretenden Radialkräfte aufnehmen. Da die in Fig.2 gesehen oberen beiden Lenkschemel 32 der Lagervorrichtung 22 die Hauptlast der ihnen zugeordneten Trommel 10 tragen, können die beiden unteren Lenkschemel 32 vereinfacht ausgelegt sein. Diese vereinfachte Auslegung läßt sich insbesondere den Fig.4a und 4b entnehmen. Der dort dargestellte untere Lenkschemel 32 weist eine Hülse 38 auf, in der über eine oder mehrere Büchsen 40 ein Drehzapfen 42 geführt ist, der über eine Schraubverbindung 44 mit der Platte 36 fest verbunden ist. Am oberen Ende des Lenkschemels 32 ist drehbar die Umlaufrolle 34 angeordnet, deren drehbar gelagerter Außenring 46 eine konkave Wölbung aufweist, die mit einem konvexen Ring eines Zahnkranzes 48 in Anlage ist. Das andere freie Ende des Lenkschemels 32 ist von einer Einstellschraube 50 durchgriffen, die über eine Abstandsbüchse 52 eine Lageeinstellung des Lenkschemels 32 gegenüber der Platte 36 ermöglicht. Mittels der Einstellvorrichtung 36,50,52 läßt sich das Spiel zwischen der Hülse 38 gegebenenfalls über eine der Büchsen 40 mit einem am freien Ende des Drehzapfens angeordneten Sprengring 54 vorgeben, wobei zur Verwirklichung der angesprochenen Festlagerung das Spiel auf Null gebracht wird, so daß der Lenkschemel 32 gegenüber der feststehenden Platte 36 axial nicht mehr verschiebbar, sondern nur noch um den Drehzapfen 42 schwenkbar gehalten ist. Zur Unterstützung oder Herstellung dieser Spielfreiheit kann zwischen der Büchse 40 und dem Sprengring 54 auch ein Distanzring 56 vorgesehen sein, der in Wegfall gerät, wenn man eine Loslagerung erreichen möchte, wie sie auf der Entladeseite 26 der Waschmaschine vorgesehen ist. Mittels einer weiteren Einstellschraube 53 läßt sich die jeweils zugeordnete Laufrolle 34 nach den Gegebenheiten spielfrei gegen die ballige Lauffläche des Zahnkranzes 48 anstellen. Mit zunehmendem Verschleiß an den oberen Laufrollen 34 läßt sich automatisch über die Feder 55 (Fig. 4b) der Einstellschraube 53 die Spielfreiheit aufrechterhalten.

An der Stelle der Festlagerung auf der Beladeseite 24 sind die oberen Lenkschemel 32, wie in den Fig. 3a und 3b gezeigt, ausgebildet gelagert mit der Maßgabe, daß der Drehzapfen 42 axial spielfrei ebenso in Anlage ist mit der Hülse 38 wie bei der beschriebenen Ausführungsform gemäß den Fig.4a und 4b. Die Darstellung in den Fig.3a und 3b bezieht sich auf die für die Entladeseite 26 vorgesehene Lagerung. Es besteht ein axiales Spiel zwischen dem Sprengring 54 und der Hülse 38, so daß eine axiale Verfahrbarkeit des zugeordneten Lenkschemels 32 gewährleistet ist. Ferner weist der den Lenkschemel 32 mittig durchgreifende Drehzapfen 42 an seinem freien Ende einen geringeren Durchmesser auf als der Innendurchmesser der zugeordneten Hülse 38. Die Durchmesserverringerung des Drehzapfens 42 kann, wie dies insbesondere die Fig.3b zeigt, derart vorgenommen sein, daß der quer zur Verfahrrichtung der Trommel 10 verlaufende Durchmesserbereich in Anlage mit dem Innendurchmesser der Hülse 38 ist und im übrigen nicht. Hierdurch ergibt sich eine mögliche Kippbewegung des Lenkschemels 32 gemäß der Darstellung nach Fig.3b aus der Zeichenebene heraus oder in die Zeichenebene hinein, so daß die Kippachse quer zur Schwenkachse des Lenkschemels 32 innerhalb der Zeichenebene verläuft. Auf diese Art und Weise lassen sich auf der Seite der Loslagerung Taumelbewegungen der Trommelanordnung sicher auffangen und beherrschen. Unterstützt wird die angesprochene Kippbewegung des Lenkschemels 32 noch dadurch, daß der Drehzapfen 42 geneigte, insbesondere ballig ausgebildete Anlageflächen 58 aufweist.

Bei den Lagervorrichtungen 22 zwischen den einzelnen Trommeln 10 weisen die jeweiligen Lenkschemel 32 mittig eine weitere Umlaufrolle 60 auf, deren Drehachse senkrecht zu der Drehachse der jeweils anderen Umlaufrolle 34 des Lenkschemels 32 verläuft und in Anlage mit einer stirnseitig an der Trommel 10 angeordneten Abrollfläche 62 bringbar ist. Diese kann aus einer jeweils starren Stirnwand 30 gebildet sein. Vorzugsweise ist jedoch die Abrollfläche 62, wie dies insbesondere die Fig.1 zeigt, aus zwei Ringflächen gebildet, die mittig um das jeweilige Verbindungsstück 14 herumlaufen und die in Anlage bringbar sind mit der äußeren Umfangsfläche 64 der Umlaufrolle 60.

Wie insbesondere die Fig.5 zeigt, stützen zwei in der unteren Hälfte der Trommeln 10 angeordnete Lenkschemel 32 über das Verbindungsstück 14, das an dieser Stelle fest mit den Stirnseiten 28 bzw. 30 der Trommeln 10 verbunden ist, die Trommel 10 ab. Hierzu ist der jeweilige Lenkschemel um den zylindrischen Drehzapfen 42 schwenkbar an einen Träger 66 angelenkt, der fest mit einer Quertraverse 68 verbunden ist, die mit zwei schräg nach oben verlaufenden Anlenkträgern 70 eine Art Schwinge ausbildet. Die Schwinge 66,68,70 ist über ein elastisches Verbindungsmittel in Form von Gummibuchsen 72 mit zwei Längsholmen 74 des Zentralrahmens 20 verbunden. Hierdurch ist ein vibrationsfreier Lauf der Umlaufrollen 34 und 60 gewährleistet. Wie insbesondere die Fig.8 zeigt, ist jede Gummibuchse 72, die von dem Anlenkträger 70 der Schwinge umfaßt ist, mittels zweier Augenschrauben 76 gehalten, die den U-profilartigen Längsholm 74 durchgreifen. Eine jede Gummibuchse 72 weist endseitig Tellerfedern 78 auf und ist zum Einstellen der Steifigkeit des Gesamtsystems von Gummibuchse 72 und Tellerfedern 78 von einer Einstellschraube 80 durchgriffen, die wiederum endseitig von Verlängerungen der beiden Augenschrauben 76 gehalten ist. Die Einstellung erfolgt dabei derart, daß in axialer Richtung gesehen die Hülsen relativ weich und radial gesehen relativ steif in ihrer Elastizität gehalten sind.

Die auf der Beladeseite 24 und der Entladeseite 26 angeordneten Lagervorrichtungen 22 sind über die Platten 36 ebenfalls mit den beiden Längsholmen 74 des Zentralrahmens 20 verbunden. Auch in diesem Fall sind die Lagervorrichtungen 22 über elastische Verbindungsmittel in Form von Gummibuchsen 72 mit dem Zentralrahmen 20 verbunden. Zwischen den Platten 36 und dem jeweiligen zugeordneten Längsholm 74 ist ein Plattenelement 82 vorhanden, das mit dem Längsholm 74 fest verbunden ist und über die endseitig angebrachten Gummibuchsen 72 elastisch federnd die Platten 36 mit den beiden Paaren an Lenkschemeln 32 elastisch abstützen.

Wie bereits angedeutet, rollen auf der Beladeseite 24 und der Entladeseite 26 die jeweils endseitig an den Lenkschemeln 32 angeordneten Umlaufrollen 34 längs eines Zahnkranzes 48 ab, der für das Drehen der jeweiligen Trommel 10 mit einem Antrieb 84 zusammenwirkt. Dieser Antrieb 84 weist zwei Antriebsachsen 86 auf, die parallel sowie jeweils seitlich zu der Drehachse 12 der jeweiligen Trommel 10 angeordnet sind und in einer horizontalen Ebene 88 mit derselben verlaufen. In der Fig.2 sind die zu den Antriebsachsen 86 zugehörigen elektrischen Antriebsmotoren der Einfachheit halber und der besseren Darstellung wegen weggelassen. In der Fig.2 sind vielmehr die Antriebsritzel 90 dargestellt, die um die jeweilige Antriebsachse 86 drehbar innerhalb der ihnen zugeordneten Platten 36 gelagert sind. Jeder der beiden endseitig angeordneten Antriebe 84 weist einen Antriebsriemen 92 auf, der zwischen den Antriebsachsen 86 in Eingriff mit dem Zahnkranz 48 der zugeordneten Trommel 10 ist. Der Antriebsriemen 92 ist um die beiden Antriebsritzel 90 herumgeführt und als Zahnriemen in Eingriff mit den Zähnen des Zahnkranzes 48, der über eine Zwischenwand 94 fest mit dem Verbindungsstück 14 und damit mit der ihm zugeordneten Trommel 10 verbunden ist. Für den Eingriff mit dem Zahnriemen 92 weist der Zahnkranz 48 zwei nebeneinanderliegende Zahnreihen auf (s.Fig.3a). Der erfindungsgemäße Antrieb kann aber auch einen Zahnkranz mit nur einer Zahnreihe aufweisen.

Für den Antriebs- oder Zahnriemen 92 ist beidseitig der Trommel 10 zwischen dem Zahnkranz 48 und dem jeweiligen Antriebsritzel 90 eine Spannvorrichtung 96 vorgesehen, die eine Dämpfung in Form zweier Gummipuffer 98 aufweist, deren Dämpfungsgrad über Einstellschrauben 100 verstellbar ist. Ferner weist jede Spannvorrichtung 96, die in der Platte 36 gelagert ist, einen Kraftspeicher in Form einer einstellbaren Druckfeder 102 auf, der über ein Hebelgestänge 104 schwenkbar angeordnete Anlageräder in Form von Doppelzahnrädern 106 in Anlage mit dem Antriebsriemen 92 hält (s.Fig.8).

Das Hebelgestänge 104 weist zwei Hebel 108 auf, die an ihrem einen Ende über eine Drehbuchse 110 schwenkbar in der Grundplatte 36 gelagert sind und die an ihrem anderen Ende die Anlageräder 106 aufweisen. Die Anlageräder 106 sind ferner drehbar in Stützgabeln 112 gelagert, wobei sich die in Fig.8 gesehen untere Stützgabel 112 auf der Feder 102 abstützt, die sich wiederum an einem gebogenen Plattenprofil 114 abstützt, das seitlich beide einander gegenüberliegenden Anlageräder 106 umfaßt und über die Vorspannung der elastisch nachgiebigen Feder 102 den Abstand der Anlageräder 106 zueinander mitbestimmt.

Durch die erfindungsgemäße Lagervorrichtung kann auf die elastischen Stirnwände 28 auch verzichtet werden; vielmehr können diese, ebenso wie die entladeseitig angeordneten Stirnwände 30, aus einem unnachgiebigen Material bestehen. Die unter Umständen nun vermehrt auftretenden Taumelbewegungen der einzelnen Trommeln 10 lassen sich dann noch sicher mit den erfindungsgemäßen Lagervorrichtungen aufnehmen.

Der jeweilige Lenkschemel nach den vorangegangenen Figuren ist im wesentlichen aus einer ebenen Platte gebildet, die endseitig Rundungen aufweist, deren Krümmungsradius dem Krümmungsradius der Umlaufrollen 34 entspricht. Diese ebenen Lenkschemelplatten können auch an der Stelle der Schwenkachse einen Knick aufweisen, so daß die Schwenkachse des Lenkschemels zu den Drehachsen der Umlaufrollen 34 in versetzten Ebenen angeordnet ist.

## Patentansprüche

1. Waschmaschine mit mindestens einer um eine Drehachse (12) drehbar angeordneten Trommel (10) und mit Lagervorrichtungen (22), die gemeinsam für die Aufnahme der durch die Bewegung der Trommel (10) axial und radial auftretenden Kräfte dienen, dadurch gekennzeichnet, daß zumindest ein Teil der Lagervorrichtungen (22) einen um eine Schwenkachse drehbaren Lenkschemel (32) mit mindestens einer Umlaufrolle (34) aufweist, der für eine Kippbewegung quer zu seiner Schwenkachse mit einer Kippeinrichtung versehen ist, oder daß der Lenkschemel eine weitere Umlaufrolle (60) aufweist, deren Drehachse quer zu der Drehachse der jeweils anderen Umlaufrolle (34) des Lenkschemels (32) verläuft.

2. Waschmaschine nach Anspruch 1, dadurch gekennzeichnet, daß die Kippeinrichtung einen Drehzapfen (42) aufweist, der den Lenkschemel (32) mittig durchgreift und dessen freies Ende zumindest teilweise einen geringeren Durchmesser als der einer zugeordneten Hülse (38) des Lenkschemels (32) aufweist.

3. Waschmaschine nach Anspruch 2, dadurch gekennzeichnet, daß der Drehzapfen (42) geneigte, insbesondere ballig ausgebildete Anlageflächen (58) aufweist, längs deren die Kippbewegung des Lenkschemels (32) quer zu seiner Schwenkachse erfolgt.

4. Waschmaschine nach einem der Ansprüche 1 bis 3, dadurch gekennzeichnet, daß der Lenkschemel (32) die weitere Umlaufrolle (60) mittig aufweist, die in Anlage mit einer stirnseitig an der Trommel (10) angeordneten Abrollfläche (62) bringbar ist.

5. Waschmaschine nach einem der Ansprüche 1 bis 4, dadurch gekennzeichnet, daß zwischen jeder Trommel (10) mindestens eine Lagervorrichtung (22) vorhanden ist.

6. Waschmaschine nach einem der Ansprüche 1 bis 5, dadurch gekennzeichnet, daß jede Lagervorrichtung (22) mit einem Zentralrahmen (20) verbunden ist, der die jeweilige Trommel (10) zumindest teilweise umfaßt und der beidseitig zwei durchgehende Längsholme (74) aufweist, an denen die zwischen den einzelnen Trommeln (10) eingreifenden Lagervorrichtungen (22) als Teil mindestens einer Schwinge (66,68,70) angelenkt sind.

7. Waschmaschine nach Anspruch 6, dadurch gekennzeichnet, daß die auf ihrer Be-(24) und Entladeseite (26) angeordneten Lagervorrichtungen (22) ebenfalls mit den beiden Längsholmen (74) verbunden sind.

8. Waschmaschine nach Anspruch 7, dadurch gekennzeichnet, daß alle Lagervorrichtungen (22) über elastische Verbindungsmittel (72) mit dem Zentralrahmen (20) verbunden sind.

9. Waschmaschine nach einem der Ansprüche 1 bis 8, dadurch gekennzeichnet, daß auf ihrer Be-(24) und Entladeseite (26) die jeweils endseitig am Lenkschemel (32) angeordnete Umlaufrolle (34) längs eines Zahnkranzes (48) abrollt, der für das Drehen der jeweiligen Trommel (10) mit einem Antrieb (84) zusammenwirkt.

10. Waschmaschine nach Anspruch 9, dadurch gekennzeichnet, daß der Antrieb (84) zwei Antriebsachsen (86) aufweist, die parallel sowie jeweils seitlich zu der Drehachse (12) der jeweiligen Trommel (10) angeordnet sind und in einer horizontalen Ebene (88) derselben verlaufen.

11. Waschmaschine nach Anspruch 10, dadurch gekennzeichnet, daß jeder Antrieb (84) einen Antriebsriemen (92) aufweist, der zwischen den Antriebsachsen (86) in Eingriff mit dem Zahnkranz (48) der zugeordneten Trommel (10) ist.

12. Waschmaschine nach Anspruch 11, dadurch gekennzeichnet, daß für den Antriebsriemen (91) mindestens eine Spannvorrichtung (96) vorgesehen ist, die eine Dämpfung aufweist sowie einen Kraftspeicher (102), der über ein Hebelgestänge (104) schwenkbar angeordnete Anlageräder (106) in Anlage mit dem Antriebsriemen (92) hält.

## Claims

1. Washing machine with at least one drum (10), which is disposed rotatably about a rotational axis (12) and has bearing devices (22), which, jointly, act to absorb forces which occur axially and radially owing to the movement of the drum (10), characterised in that at least one part of the mounting devices (22) comprises a riding bed (32) which may be rotated about a pivot axis and which has at least one rotatable roller (34), which is provided with a tilting device for a tilting movement transverse to the pivot axis thereof, or in that the riding bed comprises a further rotatable roller (60), the axis of rotation of which extends transverse to the rotational axis of the other rotatable roller (34) of the riding bed (32) in each case.

2. Washing machine according to Claim 1, characterised in that the tilting device comprises a pivot (42) which engages through the riding bed (32) in the centre and the free end of which has, at least in part, a diameter which is less than the one associated sleeve (38) of the riding bed (32).

3. Washing machine according to Claim 2, characterised in that the pivot (42) comprises appropriate, in particular spherical, abutment surfaces (58), along which the tilting movement of the riding bed is performed, transverse to the pivot axis.

4. Washing machine according to one of Claims 1 to 3, characterised in that the riding bed (32) comprises the further rotatable roller (60) in the centre thereof, which further rotatable roller can be brought into abutment with a rolling surface (62) which is disposed on the front face of the drum (10).

5. Washing machine according to one of Claims 1 to 4, characterised in that at least one bearing device (22) is provided between each drum (10).

6. Washing machine according to one of Claims 1 to 5, characterised in that each bearing device (22) is connected to a central frame (20), which surrounds, at least partially, the drum (10) in each case and which comprises two pehetrating longitudinal spars (74) on each side, on which spars the bearing devices (22) which engage between the individual drums (10) are articulated as part of at least one rocker (66, 68, 70).

7. Washing machine according to Claim 6, characterised in that the bearing devices (22) which are arranged on the loading side (24) and unloading side (26) thereof are likewise connected to the two longitudinal spars (74).

8. Washing machine according to Claim 7, characterised in that all bearing devices (22) are connected to the central frame (20) via resilient connection means (72).

9. Washing machine according to one of Claims 1 to 8, characterised in that one the loading side (24) and unloading side (26) thereof, the rotatable roller (34) which is disposed at the end on the riding bed (32) in each case, rolls along a sprocket wheel (48), which cooperates with a drive (84) to rotate of the drum in each case.

10. Washing machine according to Claim 9, characterised in that the drive (84) comprises two drive axes (86) which are disposed parallel to one another and lateral to the axis of rotation (12) of the drum (10) in each case and extend in a horizontal plane (88) thereof.

11. Washing machine according to Claim 10, characterised in that each drive (84) comprises a driving belt (92), which is in engagement with the sprocket wheel (48) of the associated drum (10) between the drive axes (86).

12. Washing machine according to Claim 11, characterised in that at least one tensionning device (96) is provided for the driving belt (91), which tensionning device has both a damping and an energy accumulating device (102), which holds abutment wheels (106), which are arranged in a pivoting manner via a lever rod (104), in abutment with the driving belt (92).

## Revendications

1. Machine à laver comportant au moins un tambour (10) monté de façon à pouvoir tourner autour d'un axe de rotation (12) ainsi que des dispositifs formant palier (22), qui servent ensemble à absorber les forces se produisant axialement et radialement sous l'effet du mouvement du tambour (10), caractérisée en ce qu'au moins une partie des dispositifs formant palier (22) comporte un chariot de direction (12) pouvant tourner autour d'un axe de pivotement et pourvu d'au moins un galet de roulement (34) qui comporte un dispositif de basculement en vue d'un mouvement de basculement perpendiculairement à son axe de pivotement, ou bien en ce que le chariot de direction comporte un galet de roulement (60) supplémentaire, dont l'axe de rotation est orienté perpendiculairement à l'axe de rotation de l'autre galet de roulement (34) respectif du chariot de direction (32).

2. Machine à laver selon la revendication 1, caractérisée en ce que le dispositif de basculement comporte un tourillon (42) qui traverse au milieu le chariot de direction (32) et dont l'extrémité libre a au moins en partie un plus petit diamètre que celui d'un manchon respectivement associé du chariot de direction (32).

3. Machine à laver selon la revendication 2, caractérisée en ce que le tourillon (42) comporte des surfaces d'appui (58) inclinées, réalisées notamment avec un profil incurvé et le long desquelles le mouvement de basculement du chariot de direction (32) s'effectue perpendiculairement à son axe de pivotement.

4. Machine à laver selon l'une des revendications 1 à 3, caractérisée en ce que le chariot de direction (32) comporte en son milieu le galet de roulement (60) supplémentaire, qui peut être appliqué contre une surface de roulement (62) située sur le côté frontal du tambour (10) .

5. Machine à laver selon une des revendications 1 à 4, caractérisée en ce qu'il est prévu au moins un dispositif formant palier (22) entre deux tambours (10).

6. Machine à laver selon une des revendications 1 à 5, caractérisée en ce que chaque dispositif formant palier (22) est relié à un châssis central (20), qui entoure au moins en partie le tambour correspondant (10) et qui comporte des deux côtés deux longerons continus (74), sur lesquels les dispositifs formant palier (22), qui sont engagés entre les différents tambours (10), sont articulés en faisant partie d'au moins un levier pivotant (66, 68, 70) .

7. Machine à laver selon la revendication 6, caractérisée en ce que les dispositifs formant palier (22), disposés du côté de chargement (24) et du côté de déchargement (26) de la machine, sont également reliés aux deux longerons ( 74) .

8. Machine à laver selon la revendication 7, caractérisée en ce que tous les dispositifs formant palier (22) sont reliés au châssis central (20) par l'intermédiaire de moyens élastiques de liaison (72) .

9. Machine à laver selon une des revendications 1 à 8, caractérisée en ce que, sur son côté de chargement (24) et son côté de déchargement (26), le galet de roulement (34) disposé à l'extrémité respective du chariot de direction (32) roule le long d'une couronne dentée (48), qui coopère avec un mécanisme d'entraînement ( 84) pour assurer la rotation du tambour correspondant (10).

10. Machine à laver selon la revendication 9, caractérisée en ce que le mécanisme d'entraînement ( 84) comporte deux axes d'entraînement (86), qui sont disposés parallèlement et également respectivement sur le côté de l'axe de rotation (12) du tambour correspondant (10) et qui sont situés dans un plan horizontal (88) de cet axe.

11. Machine à laver selon la revendication 10, caractérisée en ce que chaque mécanisme d'entraînement (84) comporte une courroie d'entraînement (82), qui est en prise, entre les axes d'entraînement (86), avec la couronne dentée (48) du tambour correspondant (10).

12. Machine à laver selon la revendication 11, caractérisée en ce qu'il est prévu pour la courroie d'entraînement (91) au moins un dispositif tendeur (96), qui comporte un système d'amortissement ainsi qu'un accumulateur d'énergie (102) qui maintient, par l'intermédiaire d'une tringlerie à leviers (104), des rouleaux tendeurs (106), montés de façon pivotante, en application contre la courroie d'entraînement (92).
